# FASCICULE DE BREVET EUROPEEN

(11) **EP 3 301 351 B1**
(45) Date de publication et mention de la délivrance du brevet: **01.10.2025**
(21) Numéro de dépôt: 17192239.6
(22) Date de dépôt: 20.09.2017
(51) Int. Cl.: F21S 41/39, F21S 43/14, F21S 45/47, F21S 41/675

(54) **SUPPORT MONOBLOC POUR DISPOSITIF LUMINEUX AVEC MATRICE DE MICRO-MIROIRS**
MONOBLOCK-HALTERUNG FÜR LEUCHTVORRICHTUNG MIT MIKROSPIEGEL-MATRIX
INTEGRAL MOUNTING FOR LUMINOUS DEVICE WITH MICRO-MIRROR ARRAY

(30) Priorité: 28.09.2016 FR 1659227
(43) Date de publication de la demande: 04.04.2018
(73) Titulaire: Valeo Vision, 93012 Bobigny Cedex (FR)
(72) Inventeur: LI, Joel, 93012 Bobigny Cedex (FR); CHANEZ, Sylvain, 93012 Bobigny Cedex (FR)
(74) Mandataire: Valeo Visibility

(56) Documents cités:
- WO-A1-2016/050503
- WO-A1-2017/143372
- JP-A- 2010 175 583
- JP-A- 2014 106 270
- JP-A- 2016 091 976
- KR-A- 20050 090 880
- US-A1- 2005 237 620
- US-A1- 2006 078 266
- US-A1- 2006 268 243
- US-A1- 2008 259 290
- US-A1- 2015 092 435

## Description

L'invention a trait au domaine de l'éclairage et de la signalisation lumineuse, notamment pour véhicule automobile. Plus particulièrement, l'invention a trait à un dispositif lumineux de signalisation apte à produire des pictogrammes lumineux au moyen d'un microsystème électromécanique avec une matrice de micro-miroirs.

Le document de brevet publié US 2015/0175054 A1 divulgue un dispositif lumineux pour projecteur de véhicule automobile. Le dispositif comprend une source lumineuse du type laser, un microsystème électromécanique servant de déflecteur de la lumière du laser, un élément luminophore du type phosphore apte à convertir la lumière monochromatique réfléchie par le déflecteur, et un dispositif optique comprenant plusieurs lentilles recevant la lumière blanche provenant de l'élément luminophore. Le déflecteur peut être piloté de manière à moduler l'image lumineuse ainsi produite. Le dispositif comprend un support pour supporter ces différents éléments. Le support est constitué de plusieurs parties assemblées les unes aux autres, directement ou indirectement comme par exemple via le boîtier du dispositif ou du projecteur. Un tel assemblage a cependant pour conséquence de former des chaînes de tolérances diminuant la précision de positionnement relatif des différents éléments. Dans certaines configurations optiques, notamment lorsque la source lumineuse est très proche du déflecteur, des tolérances serrées sont requise pour atteindre un résultat satisfaisant. De plus, dans cet enseignement, le déflecteur est disposé sur la face intérieure d'une paroi du support, alors que ce type composant est habituellement fixé sur une platine avec circuit imprimé, une telle platine étant potentiellement encombrante, notamment lorsque de nombreux composants électroniques sont nécessaires pour le contrôle du déflecteur.

Par ailleurs, les documents US 2006/078266 A1 et JP 2016 091976 A décrivent des dispositif connus comportant une matrice de micro-miroirs.

L'invention a pour objectif de pallier au moins un des inconvénients de l'état de la technique susmentionné. Plus particulièrement, l'invention a pour objectif de proposer une solution assurant un positionnement précis des composants optiques d'un dispositif lumineux comprenant un microsystème électromécanique pourvu d'un ou plusieurs miroirs.

L'invention a pour objet dispositif lumineux conforme à la revendication 1.

Selon l'invention, le support comprend un corps d'un seul tenant, préférentiellement en aluminium, ledit corps formant les zones de réception de la ou des sources lumineuses, du dispositif optique de mise en forme et du dispositif optique de projection.

Selon l'invention, le support comprend une plaque apte à être fixée au corps en vue de refermer partiellement la cavité et comprenant la surface extérieure formant la zone de réception du microsystème.

Selon un mode avantageux de l'invention, la cavité est recouverte d'un revêtement antireflet, et/ou absorbant, préférentiellement noir.

Selon un mode avantageux de l'invention, la cavité est délimitée par la zone de réception du dispositif optique de mise en forme et la zone de réception du dispositif optique de projection.

Selon un mode avantageux de l'invention, au moins une, préférentiellement chacune, des zones de réception des dispositifs optiques comprend un orifice pratiqué dans le support et un épaulement autour dudit orifice.

Selon un mode avantageux de l'invention, le dispositif comprend au sein de la cavité une languette en porte-à-faux avec un orifice destiné à être traversé par la lumière réfléchie par le microsystème vers le dispositif optique de projection.

Selon un mode avantageux de l'invention, la ou les sources lumineuses, le dispositif optique de mise en forme et le microsystème forment un premier axe optique, et ledit microsystème et le dispositif optique de projection forment un deuxième axe optique, l'angle entre lesdits axes optiques étant compris entre 40° et 65°, préférentiellement entre 45° et 60°.

Selon un mode avantageux de l'invention, la ou les sources lumineuses sont du type diode à électroluminescence sur une platine disposées sur un radiateur fixé sur la zone de réception de ladite ou desdites sources lumineuses. Selon un autre mode avantageux de l'invention, alternatif au mode ci-avant, la ou les sources lumineuses, du type diode à électroluminescence, sont disposées via une embase directement sur le radiateur fixé sur la zone de réception de ladite ou desdites sources lumineuses.

Selon un mode avantageux de l'invention, le dispositif optique de mise en forme comprend une lentille biconvexe et/ou le dispositif de projection comprend une lentille biconvexe et une lentille biconcave.

Selon un mode avantageux de l'invention, la ou chacune des lentilles du ou des dispositifs optique est maintenue en place par une bride, fixée par exemple par vissage, collage, soudure, sertissage, bouterollage, par le biais de cheville ou de rivets, ou tout autre moyen de fixation, ou par la combinaison de deux ou plusieurs de ces moyens.

Selon un mode avantageux de l'invention, le dispositif optique de mise en forme présente un diamètre supérieur à deux fois, préférentiellement trois fois, celui du dispositif optique de projection.

Selon un mode avantageux de l'invention, le microsystème est sur une platine à circuit imprimé, ladite platine étant fixée au support de manière à plaquer ledit microsystème contre la zone de réception dudit microsystème.

Selon un mode avantageux de l'invention, le dispositif lumineux est un feu arrière de signalisation apte à former des pictogrammes dans le faisceau lumineux produit, lesdits pictogrammes étant fonction d'une programmation du microsystème.

Les mesures de l'invention sont intéressantes en ce qu'elles permettent d'assurer un positionnement exact des différents composants, y compris le microsystème électromécanique alors que celui-ci est sur une platine à circuit imprimé.

D'autres caractéristiques et avantages de la présente invention seront mieux compris à l'aide de la description et des dessins parmi lesquels
- La figure 1 est une représentation en perspective d'un dispositif lumineux conforme à l'invention ;
- La figure 2 est une représentation en perspective des composants optiques du dispositif lumineux de la figure 1 ;
- La figure 3 est une vue du dessous du support du dispositif lumineux de la figure 1 ;
- La figure 4 correspond à la figure 3 où la plaque de fermeture partielle de la cavité du support est absente ;
- La figure 5 est une vue en coupe longitudinale médiane du dispositif lumineux de la figure 1.

Les figures 1 à 5 illustrent un mode de réalisation de l'invention, étant entendu que d'autres modes de réalisation sont envisageables.

La figure 1 est une représentation en perspective d'un dispositif lumineux 2 conforme à l'invention. Le dispositif lumineux 2 est en l'occurrence un dispositif de signalisation lumineuse pour véhicule automobile. Il comprend, essentiellement un support 4, des composants optiques disposés sur le support 4 et une platine à circuit imprimé 6 avec des composants électroniques et un microsystème optique électromécanique 8. Ce dernier comprend une matrice de micro-miroirs aptes à être commandés en pivotement de manière individuelle. Un tel microsystème est couramment appelé matrice de micro-miroirs ou DMD (acronyme pour « Digital Micromirror Device »). Chaque miroir peut prendre deux positions : il peut s'incliner de 10 à 15° suivant le même axe de façon à réfléchir la lumière soit vers une lentille de diffusion soit vers une surface absorbante. On dit qu'il commute « *on* » ou « off », ce régime est donc binaire. Un tel microsystème est en soi bien connu de l'homme de métier.

Le support 4 du dispositif lumineux 2 comprend un corps 10 sur lequel est monté un radiateur 12. Ce dernier comprend une portion étendue 12.1 recevant une platine 14 avec une ou plusieurs sources lumineuses 16, par exemple du type diode à électroluminescence. Le radiateur 12 comprend également des ailettes 12.2 s'étendant essentiellement parallèlement l'une à l'autre depuis la portion étendue 12.1. Le corps 10 comprend une zone de réception 10.1 du radiateur 12 supportant la source lumineuse 16. Le corps forme un évidement 18 en vis-à-vis de la source lumineuse 16. Le fond de cet évidement 18 forme une zone de réception 10.2 d'une lentille 20 de mise en forme. Cette dernière forme un dispositif optique de mise en forme de la lumière émise par la source lumineuse 16. Le corps 10 forme une cavité (non visible à la figure 1) avec une ouverture sur la face inférieure 10.3 dudit corps. Le microsystème électromécanique 8 est disposé en vis-à-vis de cette ouverture afin de recevoir le faisceau lumineux formé par la lentille 20 de mise en forme. Le corps 10 comprend également une zone de réception 10.4 d'un dispositif optique de projection 22. Ce dernier peut comprendre deux lentilles dont une seule est visible à la figure 1.

Le corps 10 est avantageusement d'un seul tenant, par exemple en aluminium. Il en va de même pour le radiateur 12. Chacun de ces deux éléments peut être réalisé par usinage ou moulage suivi éventuellement d'opérations d'usinage.

La figure 2 illustre les composants optiques du dispositif lumineux 2 de la figure 1. On peut observer ceux-ci comprennent un diaphragme 24 formé par une languette 24.1 pourvue d'un orifice 24.2. Ce dernier est disposé entre le microsystème électromécanique 8 et le dispositif optique de projection 22. Le rôle du diaphragme est de couper les rayons lumineux qui se propagent de manière trop éloignée de la position nominale afin d'assurer une bonne définition, c'est-à-dire un bon piqué, de l'image créée par le système. Le dispositif optique de projection 22 comprend une première lentille 22.1 du type convergente et une deuxième lentille 22.2 du type divergente. La deuxième lentille présente une épaisseur importante au point de présenter une forme généralement cylindrique. La lentille 20 de mise en forme du faisceau de la lumière émise par la source lumineuse 16 est une lentille convergente biconvexe, configurée pour former un faisceau convergent vers le microsystème optique et éclairant la surface optique dudit système. On peut observer que la source lumineuse 16, la lentille 20 de mise en forme et le microsystème 8 sont alignés suivant un premier axe optique 26.1 et que ledit microsystème 8, le diaphragme 24 et le dispositif optique de projection 22 sont alignés suivant un deuxième axe optique 26.2. L'angle α formé par ces deux axes optiques est avantageusement compris entre 40° et 70°, préférentiellement entre 50° et 70°, ou entre 40° et 65°, ou encore entre 45° et 60°.

Les figures 3 et 4 illustrent le dispositif lumineux de la figure 1, sans la platine et le microsystème électromécanique, vu depuis la face inférieure du support.

A la figure 3, on peut observer que le support 4 comprend, en outre, un élément 28, de fermeture partielle de la cavité 30, au sein du corps 10. Cet élément 28 est formé par une plaque 28.1 pourvue, à une portion périphérique, de moyens de fixation au corps 10, comme notamment des orifices destinés à recevoir des vis de fixation. La plaque 28.1 est également pourvue, à une portion centrale, d'une ouverture 28.2. Celle-ci est destinée à permettre à la lumière provenant de la lentille 20 de mise en forme à rencontrer la partie optique du microsystème électromécanique disposé en face de l'ouverture 28.2 en question. L'élément 28 peut à cet effet comprendre des plots 28.3 formant des surfaces d'appui du microsystème électromécanique. Ces plots 28.3, avantageusement au nombre de trois afin d'être isostatiques, forment des surfaces assimilables à des surfaces ponctuelles. Le microsystème électromécanique fixé à la platine à circuit imprimé peut alors être fixée au support de manière à ce que le microsystème électromécanique soit en pression sur les plots 28.3, assurant ainsi un contact et, partant, un positionnement exact suivant la direction perpendiculaire à la face 10.3 du corps 10. Des moyens de positionnement de la platine, suivant le plan de ladite platine, peuvent être prévus, comme notamment des piges traversant des orifices dans la platine et dans le corps 10 au niveau de la face 10.3.

Toujours à la figure 3 ainsi qu'à la figure 4, on peut observer le diaphragme 24 dans la cavité 30 ainsi que son mode de fixation. La languette 24.1 formant le diaphragme comprend à son extrémité opposée à l'orifice 24.2 deux orifices 24.3 coopérant avec des tiges de positionnement encastrées dans le corps. Elle comprend également un orifice de fixation 24.4 central par rapport aux orifices 24.3 de positionnement, ledit orifice recevant une vis de fixation engageant avec le corps 10. A cet effet, le corps 10 comprend dans la cavité 30 un évidement formant une surface d'appui de la languette 24.1, permettant à celle-ci de passer sous l'élément 28 (suivant le point de vue de la figure 3). Il est intéressant de noter que l'orifice 24.2 est situé à l'extrémité de la languette 24.1 qui est située du côté de la lentille 20 de mise en forme, de manière à éviter toute obstruction du faisceau lumineux se propageant de la lentille 20 de mise en forme vers le microsystème électromécanique. La proximité entre ce faisceau et le bord de la languette 24.1 au niveau de l'orifice 24.2 est visible à la figure 2.

La figure 4 correspond à la figure 3, où toutefois l'élément 28 est absent. On peut y observer que la première lentille 22.1 du dispositif optique de projection 22 est maintenue en place sur corps 10 au moyen d'une première bride 32. Celle-ci peut présenter un profil ouvert, en l'occurrence en U, avec l'ouverture dirigée vers la lentille 20 de mise en forme. La lentille 20 de mise en forme et la première lentille 22.1 sont en effet très proches l'une de l'autre au point qu'aucune place n'est disponible pour une portion de bride entre les deux lentilles. La première bride 32 est avantageusement fixée au corps 10 par des vis engageant dans des trous filetés pratiqués dans ledit corps.

La figure 5 est une vue en coupe du dispositif lumineux de la figure 1, la coupe étant suivant un plan longitudinal médian, c'est-à-dire suivant un plan généralement parallèle au plan de la figure 1 et passant au centre du dispositif. Le dispositif en coupe à la figure 5 est représenté sans la platine à circuit imprimé et sans le microsystème électromécanique.

On peut y observer les deux axes optiques 26.1 et 26.2, ainsi que le montage de lentilles. En effet, la lentille 20 de mise en forme comprend deux oreilles de fixation 20.1 et 20.2 (figure 2), ces deux oreilles étant avantageusement diamétralement opposées. Elles sont logées dans des cavités formées dans le corps 10, de manière à assurer une orientation angulaire de la lentille 20 de mise en forme, celle-ci pouvant ne pas être symétrique en révolution. Une deuxième bride 34, en l'occurrence circulaire et fermée, est disposée sur le bord périphérique de la lentille 20 de mise en forme, y compris les oreilles, et est fixée au corps au moyen de vis. Similairement, la deuxième lentille 22.2 du dispositif optique de projection est maintenue en place par une troisième bride 36, également disposée sur le bord périphérique de la deuxième lentille 22.2 et est fixée au corps au moyen de vis.

La lentille 20 de mise en forme et la deuxième lentille 22.2 sont mises en place depuis l'extérieur du corps par insertion dans les zones de réception respectives. La première lentille 22.1 est, quant à elle, mise en place via la cavité 30.

## Revendications

1. Dispositif lumineux (2), notamment pour véhicule automobile, comprenant :
- un support (4) ;
- un radiateur (12) supportant au moins une source lumineuse (16) disposée sur le support (4) ;
- un dispositif optique (20) de mise en forme de la lumière émise par la ou les sources lumineuses (16), ledit dispositif étant disposé sur le support (4) ;
- un microsystème électromécanique (8) avec au moins un miroir apte à recevoir les rayons provenant du dispositif optique de mise en forme, ledit microsystème étant disposé sur le support (4) ;
- un dispositif optique de projection (22) apte à recevoir la lumière réfléchie par le ou les miroirs du microsystème électromécanique (8), ledit dispositif étant disposé sur le support (4) ; ledit support (4) comprenant une zone de réception du microsystème électromécanique (8) ;
ledit support (4) comprenant un corps (10) comprenant :
- une zone de réception (10.1) du radiateur (12) supportant au moins une source lumineuse (16) ;
- une zone de réception (10.2) du dispositif optique de mise en forme de la lumière émise par la ou les sources lumineuses (16) ; et
- une zone de réception (10.4) du dispositif optique de projection (22) recevant les rayons réfléchis par le ou les miroirs du microsystème électromécanique (8) ;
**caractérisé en ce que**
le corps (10) est d'un seul tenant, préférentiellement en aluminium ;
**en ce que** le corps (10) forme une cavité (30) avec une ouverture ; et
**en ce que** le support (4) comprend un élément (28) formé par une plaque (28.1) apte à être fixée au corps (10) en vue de refermer partiellement la cavité (30),
la plaque (28.1) étant pourvue, à une portion centrale, d'une ouverture (28.2) destinée à permettre à la lumière provenant du dispositif optique de mise en forme (20) de rencontrer la partie optique du microsystème électromécanique (8) disposé en face de ladite ouverture (28.2),
la plaque (28.1) comprenant une surface extérieure autour de ladite ouverture (28.2), ladite surface extérieure formant la zone de réception du microsystème (8).

2. Dispositif (2) selon la revendication 1, **caractérisé en ce que** la cavité (30) est recouverte d'un revêtement antireflet et/ou absorbant, préférentiellement noir.

3. Dispositif (2) selon l'une des revendications 1 à 2, **caractérisé en ce que** la cavité (30) est délimitée par la zone de réception (10.2) du dispositif optique de mise en forme et la zone de réception (10.4) du dispositif optique de projection (22).

4. Dispositif (2) selon l'une des revendications 1 à 3, **caractérisé en ce qu'**au moins une, préférentiellement chacune, des zones de réception (10.2, 10.4) des dispositifs optiques de mise en forme et de projection (22) comprend un orifice pratiqué dans le support (4) et un épaulement autour dudit orifice.

5. Dispositif (2) selon l'une des revendications 1 à 4, **caractérisé en ce qu'**il comprend au sein de la cavité (30) une languette (24.1) en porte-à-faux et avec un orifice (24.2) destiné à être traversé par la lumière réfléchie par le microsystème électromécanique (8) vers le dispositif optique de projection (22).

6. Dispositif (2) selon l'une des revendications précédentes, **caractérisé en ce que** la ou les sources lumineuses (16), le dispositif optique de mise en forme et le microsystème (8) forment un premier axe optique (26.1), et ledit microsystème et le dispositif optique de projection (22) forment un deuxième axe optique (26.2), l'angle entre lesdits axes optiques étant compris entre 40° et 65°, préférentiellement entre 45° et 60°.

7. Dispositif (2) selon l'une des revendications précédentes, **caractérisé en ce que** la ou les sources lumineuses (16) sont du type diode à électroluminescence sur une platine (14) disposée(s) sur un radiateur (12) fixé sur la zone de réception (10.1) de ladite ou desdites sources lumineuses (16).

8. Dispositif (2) selon l'une des revendications précédentes, **caractérisé en ce que** le dispositif optique de mise en forme comprend une lentille (20) de mise en forme qui est biconvexe et/ou le dispositif de projection (22) comprend une première lentille (22.1) qui est biconvexe et une deuxième lentille (22.2) qui est biconcave.

9. Dispositif (2) selon la revendication 8, **caractérisé en ce que** la ou chacune des lentilles (20, 22.1, 22.2) du ou des dispositifs optiques de mise en forme et de projection (22) est maintenue en place par une bride (32, 34, 36).

10. Dispositif (2) selon l'une des revendications précédentes, **caractérisé en ce que** le dispositif optique de mise en forme présente un diamètre supérieur à deux fois, préférentiellement trois fois, celui du dispositif optique de projection (22).

11. Dispositif (2) selon l'une des revendications précédentes, **caractérisé en ce que** le microsystème électromécanique (8) est sur une platine à circuit imprimé (6), ladite platine étant fixée au support (4) de manière à plaquer ledit microsystème contre la zone de réception dudit microsystème.

12. Dispositif (2) selon l'une des revendications précédentes, **caractérisé en ce qu'**il est un feu arrière de signalisation apte à former des pictogrammes dans le faisceau lumineux produit, lesdits pictogrammes étant fonction d'une programmation du microsystème.

13. Dispositif (2) selon l'une des revendications précédentes, dans lequel l'élément (28) comprend des plots (28.3) formant des surfaces d'appui du microsystème électromécanique (8).

## Patentansprüche

1. Leuchtvorrichtung (2), insbesondere für ein Kraftfahrzeug, umfassend:
- einen Träger (4);
- einen Kühlkörper (12) mindestens eine Lichtquelle (16) tragend, die auf dem Träger (4) angeordnet ist;
- eine optische Vorrichtung (20) zum Formen des von der Lichtquelle oder den Lichtquellen (16) emittierten Lichts, wobei die Vorrichtung auf dem Träger (4) angeordnet ist;
- ein elektromechanisches Mikrosystem (8) mit mindestens einem Spiegel, der die von der optischen Formungsvorrichtung ausgehenden Strahlen empfangen kann, wobei das Mikrosystem auf dem Träger (4) angeordnet ist; und
- eine optische Projektionsvorrichtung (22), die das von dem Spiegel oder den Spiegeln des elektromechanischen Mikrosystems (8) reflektierte Licht empfangen kann, wobei die Vorrichtung auf dem Träger (4) angeordnet ist;
wobei der besagte Träger (4) eine Aufnahmezone für das elektromechanische Mikrosystem (8) umfasst
wobei der besagte Träger (4) einen Körper (10) umfasst, umfassend:
- eine Aufnahmezone (10.1) für den Kühlkörper (12), der mindestens eine Lichtquelle (16) trägt;
- eine Aufnahmezone (10.2) für die optische Vorrichtung zum Formen des von der Lichtquelle oder den Lichtquellen (16) emittierten Lichts; und
- eine Aufnahmezone (10.4) für die optischen Projektionsvorrichtung (22), die die von dem Spiegel oder den Spiegeln des elektromechanischen Mikrosystems (8) reflektierten Strahlen empfängt;
**dadurch gekennzeichnet, dass**
der Körper (10) aus einem einzigen Stück, vorzugsweise aus Aluminium, gefertigt ist;
dass der Körper (10) einen Hohlraum (30) mit einer Öffnung bildet; und
dass der Träger (4) ein Element (28) umfasst, das durch eine Platte (28.1) gebildet ist, die am Körper (10) befestigt werden kann, um den Hohlraum (30) teilweise abzudichten,
wobei die Platte (28.1) in einem mittleren Abschnitt mit einer Öffnung (28.2) versehen ist, die dazu bestimmt ist, Licht von der optischen Formungsvorrichtung (20) zum optischen Teil des elektromechanischen Mikrosystems (8) gelangen zu lassen, das vor der besagten Öffnung (28.2) positioniert ist,
wobei die Platte (28.1) eine Außenfläche um die besagte Öffnung (28.2) herum umfasst, wobei die Außenfläche die Aufnahmezone für das Mikrosystem (8) bildet.

2. Leuchtvorrichtung (2) nach Anspruch 1, **dadurch gekennzeichnet, dass** der Hohlraum (30) mit einer Antireflexions- und/oder Absorptionsbeschichtung, vorzugsweise schwarz, bedeckt ist.

3. Leuchtvorrichtung (2) nach einem der Ansprüche 1 bis 2, **dadurch gekennzeichnet, dass** der Hohlraum (30) durch die Aufnahmezone (10.2) für die optische Formungsvorrichtung und die Aufnahmezone (10.4) für die optische Projektionsvorrichtung (22) begrenzt ist.

4. Leuchtvorrichtung (2) nach einem der Ansprüche 1 bis 3, **dadurch gekennzeichnet, dass** mindestens eine, vorzugsweise jede, der Aufnahmezonen (10.2, 10.4) für die optische Formungsvorrichtung und die optische Projektionsvorrichtung (22) eine im Träger (4) ausgebildete Öffnung und eine Schulter um die besagte Öffnung aufweist.

5. Leuchtvorrichtung (2) nach einem der Ansprüche 1 bis 4, **dadurch gekennzeichnet, dass** sie innerhalb des Hohlraums (30) eine freitragende Lasche (24.1) mit einer Öffnung (24.2) aufweist, die dazu bestimmt ist, von dem durch das elektromechanische Mikrosystem (8) reflektierten Licht in Richtung der optischen Projektionsvorrichtung (22) durchquert zu werden.

6. Leuchtvorrichtung (2) nach einem der vorhergehenden Ansprüche, **dadurch gekennzeichnet, dass** die Lichtquelle oder die Lichtquellen (16), die optische Formungsvorrichtung und das Mikrosystem (8) eine erste optische Achse (26.1) bilden, und das besagte Mikrosystem und die optische Projektionsvorrichtung (22) eine zweite optische Achse (26.2) bilden, wobei der Winkel zwischen den besagten optischen Achsen zwischen 40° und 65°, vorzugsweise zwischen 45° und 60°, liegt.

7. Leuchtvorrichtung (2) nach einem der vorhergehenden Ansprüche, **dadurch gekennzeichnet, dass** die Lichtquelle oder die Lichtquellen (16) vom Typ Leuchtdiode auf einer Platine (14) angeordnet sind, die auf einem Kühlkörper (12) befestigt ist, der an der Aufnahmezone (101) für die besagte Lichtquelle oder besagten Lichtquellen (16) befestigt ist.

8. Leuchtvorrichtung (2) nach einem der vorhergehenden Ansprüche, **dadurch gekennzeichnet, dass** die optische Formungsvorrichtung eine Formungslinse (20) umfasst, die bikonvex ist, und/oder die Projektionsvorrichtung (22) eine erste Linse (22.1) umfasst, die bikonvex ist, und eine zweite Linse (22.2), die bikonkav ist.

9. Leuchtvorrichtung (2) nach Anspruch 8, **dadurch gekennzeichnet, dass** die oder jede der Linsen (20, 22.1, 22.2) einer oder aller optischen Formungsvorrichtungen oder der optischen Projektionsvorrichtung (22) durch einen Flansch (32, 34, 36) gehalten wird.

10. Leuchtvorrichtung (2) nach einem der vorhergehenden Ansprüche, **dadurch gekennzeichnet, dass** die optische Formungsvorrichtung einen Durchmesser aufweist, der mehr als zweimal so groß, vorzugsweise dreimal so groß, wie der der optischen Projektionsvorrichtung (22) ist.

11. Leuchtvorrichtung (2) nach einem der vorhergehenden Ansprüche, **dadurch gekennzeichnet, dass** das elektromechanische Mikrosystem (8) auf einer Leiterplatte (6) angeordnet ist, wobei die Leiterplatte am Träger (4) befestigt ist, um das Mikrosystem gegen die Aufnahmezone für das besagte Mikrosystem zu drücken.

12. Leuchtvorrichtung (2) nach einem der vorhergehenden Ansprüche, **dadurch gekennzeichnet, dass** es sich um ein Hecksignallicht handelt, das in der Lage ist, Piktogramme im erzeugten Lichtstrahl zu bilden, wobei die Piktogramme eine Funktion einer Programmierung des Mikrosystems sind.

13. Leuchtvorrichtung (2) nach einem der vorhergehenden Ansprüche, bei der das Element (28) Stifte (28.3) umfasst, die Auflageflächen für das elektromechanische Mikrosystem (8) bilden.

## Claims

1. Luminous device (2), notably for a motor vehicle, comprising:
- a support (4);
- a heat sink (12) supporting at least one light source (16) disposed on the support (4):
- an optical device (20) for forming the light emitted by the light source or sources (16), said device being disposed on the support (4);
- an electromechanical microsystem (8) with at least one mirror capable of receiving the rays originating from the optical forming device, said microsystem being disposed on the support (4); and
- an optical projection device (22) capable of receiving the light reflected by the mirror or mirrors of the electromechanical microsystem (8), said device being disposed on the support (4);
said support (4) comprising a reception zone for the electromechanical microsystem (8)
said support (4) comprising a body (10) comprising:
- a reception zone (10.1) for the heat sink (12) supporting at least one light source (16);
- a reception zone (10.2) for the optical device for forming the light emitted by the light source or sources (16); and
- a reception zone (10.4) for the optical projection device (22) receiving the rays reflected by the mirror or mirrors of the electromechanical microsystem (8);
**characterized in that**
the body (10) is made of single piece, preferentially of aluminum;
**in that** the body (10) forms a cavity (30) with an aperture; and
**in that** the support (4) comprises an element (28) formed by a plate (28.1) that can be fixed to the body (10) in order to partially seal the cavity (30),
the plate (28.1) being provided, a central portion, with an opening (28.2) intended to allow light from the optical device (20) for forming the light to reach the optical part of the electromechanical microsystem (8) which is positioned in front of the said opening (28.2)
the plate (28.1) comprising an outer surface around said opening (28.2), said outer surface forming the receiving area for the microsystem (8).

2. Luminous device (2) according to claim 1, **characterized in that** the cavity (30) is covered with antireflection and/or absorbent coating, preferentially black.

3. Luminous device (2) according to one of Claims 1 to 2, **characterized in that** the cavity (30) is delimited by the reception zone (10.2) for the optical forming device and the reception zone (10.4) for the optical projection device (22).

4. Luminous device (2) according to one of Claims 1 to 3, **characterized in that** at least one, preferentially each, of the reception zones (10.2, 10.4) for the optical forming device and the optical projection device (22) comprises an orifice formed in the support (4) and a shoulder around said orifice.

5. Luminous device (2) according to one of Claims 1 to 4, **characterized in that** it comprises, within the cavity (30), a tongue (24.1) overhanging and with an orifice (24.2) intended to be passed through by the light reflected by the electromechanical microsystem (8) toward the optical projection device (22).

6. Luminous device (2) according to any of one of preceding claims, **characterized in that** the light source or sources (16), the optical forming device and the microsystem (8) form a first optical axis (26.1), and said microsystem and the optical projection device (22) form a second optical axis (26.2), the angle between said optical axes lying between 40° and 65°, preferentially between 45° and 60°.

7. Luminous device (2) according to any of one of preceding claims, **characterized in that** the light source or sources (16) are of the light-emitting diode type on a board (14) disposed on a heat sink (12) fixed to the reception zone (101) for said light source or sources (16).

8. Luminous device (2) according to any of one of preceding claims, **characterized in that** the optical forming device comprises a forming lens (20) which is biconvex and/or the projection device (22) comprises a first lens (22.1) which is biconvex and a second lens (22.2) which is biconcave.

9. Luminous device (2) according to Claim 8, **characterized in that** the or each of the lenses (20, 22.1, 22.2) of one or all of the optical forming device or the optical projection device (22) is held in place by a flange (32, 34, 36).

10. Luminous device (2) according to any of one of preceding claims, **characterized in that** the optical forming device has a diameter greater than two times, preferentially three times, that of the optical projection device (22).

11. Luminous device (2) according to any of one of preceding claims, **characterized in that** the electromechanical microsystem (8) is on a printed circuit board (6), said board being fixed to the support (4) so as to press said microsystem against the reception zone for said microsystem.

12. Luminous device (2) according to any of one of preceding claims, **characterized in that** it is a rear signaling light capable of forming pictograms in the light beam produced, said pictograms being a function of a programming of the microsystem.

13. Luminous device (2) according to any of one of preceding claims, in which the element (28) comprises blocks (28.3) forming bearing surfaces for the electromechanical microsystem (8).
